# EUROPÄISCHE PATENTSCHRIFT

(11) **EP 0 410 258 B1**
(45) Veröffentlichungstag und Bekanntmachung des Hinweises auf die Patenterteilung: **25.01.1995**
(21) Anmeldenummer: 90113583.0
(22) Anmeldetag: 16.07.1990
(51) Int. Cl.: H01H 77/06, H01H 71/38, H01H 77/10

(54) **Elektromechanischer Schnellschalter**
Electromechanic high-speed breaker
Interrupteur électromécanique à action rapide

(30) Priorität: 26.07.1989 DE 3924780
(43) Veröffentlichungstag der Anmeldung: 30.01.1991
(73) Patentinhaber: SIEMENS AKTIENGESELLSCHAFT, 80333 München (DE)
(72) Erfinder: Pohl, Fritz, Dipl.-Phys., D-8551 Hemhofen (DE)

(56) Entgegenhaltungen:
- EP-A- 0 021 882
- DE-A- 2 360 439
- US-A- 1 720 566
- 4. Internationales Symposium für "Switching ARC Phenomena" 24 September 1981,Lodz &Bartoszewski: "LICHTBOGENLÖSCHSYSTEM FÜR GLEICHSTROM"

## Beschreibung

Die Erfindung bezieht sich auf einen elektromechanischen Schnellschalter gemäß dem Oberbegriff des Patentanspruchs 1. Ein solcher Schnellschalter hat ein vorzugsweise selbstschließendes Kontaktsystem aus Festkontakten und Bewegkontakten, die als bewegliche Kontakte oder bewegliche Schaltstücke bezeichnet sind, und wird für den Einsatz als strombegrenzendes Schaltelement zusammen mit einem Leistungsschalter verwendet.

Elektromechanische Schnellschalter mit einem selbstschließenden Kontaktsystem (Limiter) können bekanntlich als "back-up" Schutz in elektrischen Verteilungen eingesetzt werden, um die Verfügbarkeit elektrischer Netze zu erhöhen. Bei der Verwendung herkömmlicher Schmelzsicherungen, beispielsweise Hausanschlußsicherungen, fällt das elektrische Netz im Störungsfall einige Zeit, unter Umständen einige Stunden, aus. Ein anderes Anwendungsbeispiel ist die Kombination, im allgemeinen die Reihenschaltung, dieses Limiters mit einem Leistungsschalter. Das Kurzschlußschaltvermögen dieser Schalterkombination ist wesentlich größer als das Schaltvermögen des Leistungsschalters, beispielsweise eines Schutzschalters oder Schützes. Die Kontaktöffnungskraft kann durch den Kurzschlußstrom und die jxB- Kräfte des Magnetfeldes erzeugt werden.

In der DE-A-23 60 436 wird eine Ausführungsform eines solchen elektromechanischen Schnellschalters mit einem selbstschließenden Kontaktsystem beschrieben, der einen Magnetantrieb für den beweglichen Schaltkontakt mit einem Magnetjoch, dessen Schenkel einen Schlitz bilden, in dem der bewegliche Schaltkontakt angeordnet ist. Der mittlere Schenkel ist mit einer Magnetspule versehen. Der Magnetantrieb ist in einer Schaltkammer angeordnet, die Löschbleche enthält. Die Schaltstrecke ist außerhalb des Magnetjoches für den Magnetantrieb angeordnet. Dieser Magnetantrieb hat somit praktisch keinen Einfluß auf die Bewegung des Lichtbogens. Die Magnetspule ist in Reihe mit der Schaltstrecke angeordnet und führt den Hauptstrom. Bei dem entsprechend großen Querschnitt der Windungen benötigt diese Spule somit verhältnismäßig viel Platz und hat eine hohe Verlustleistung.

Weiterhin ist bekannt (4. Internationales Symposium für "Switching ARC Phenomena", 22. bis 24. Sept. 1981, Lodz, Seiten 151 bis 155), daß bei einem elektromechanischen Schnellschalter mit einem selbstschließenden Kontaktsystem, der in Reihe mit einem Leistungsschalter angeordnet ist, ein Blassystem vorgesehen sein kann, dessen Spule dem Kontaktsystem parallelgeschaltet ist. Diese bekannte Ausführungsform enthält zwei Blasmagneten, die in Reihe geschaltet sind und von denen einer für das Kontaktsystem des Limiters und das andere für das Kontaktsystem des Leistungsschalters vorgesehen ist. Diese Reihenschaltung der Blasmagneten ist dem Limiter parallelgeschaltet. In dieser zur Lösung von Gleichstrom vorgesehenen Ausführungsform enthalten die Blasmagneten eine große Windungszahl von wenigstens 500 Windungen und ihre Induktivität ist entsprechend groß. Die Zeitkonstante für den Feldaufbau ist deshalb ebenfalls verhältnismäßig groß und liegt zwischen 5 und 25 ms. Eine kurze Abschaltzeit ist mit dieser Ausführungsform somit nicht möglich.

Schließlich ist aus der EP-A-0 021 882 ein elektromechanischer Schalter bekannt, bei dem das Kontaktsystem eine doppelunterbrechende Kontaktbrücke als bewegliches Kontaktstück, deren Schallstrecken jeweils in einer Schaltkammer mit Lichtbogenlaufschienen und Löschblechen angeordnet sind, ausgebildet ist. Dabei sind die Festkontakte als U-Kontaktstücke gestaltet, die derart angeordnet sind, daß der Strom in der Kontaktbrücke und an die Schallstrecke angrenzenden Teile der Festkontakte jeweils eine Stromschleife bildet, deren Lorentzkraft zu den Löschblechen gerichtet ist.

Aufgabe der Erfindung ist es, ausgehend von obigem Stand der Technik den bekannten Schalter so weiterzubilden, daß er bei höherer Stromstärke eine kürzere Ausschaltzeit hat. Insbesondere soll der vorhandene Magnetantrieb auch zur Beschleunigung der Lichtbogenbewegung herangezogen werden.

Die Aufgabe ist erfindungsgemäß durch die kennzeichnenden Merkmale des Patentanspruchs 1 gelöst. In dieser Ausführungsform des Schnellschalters bewirkt der Magnetantrieb sowohl eine schnelle Bewegung des beweglichen Kontaktes als auch eine zusätzliche Beschleunigung des Lichtbogens in Richtung auf im allgemeinen vorgesehene Lichtbogenlaufschienen und Löschbleche.

In Verbindung mit einem Schnellschalter, dessen bewegliches Kontaktstück als doppelunterbrechende Brücke ausgebildet ist, können die Stromzuführungen in an sich bekannter Weise zu den Festkontakten vorzugsweise als U-Kontaktstücke gestaltet sein, die derart angeordnet sind, daß der Strom in dem an den Kontakt angrenzenden Leiterteil die entgegengesetzte Richtung zum Strom in der Kontaktbrücke hat. Durch diese Stromschleife wird die Lichtbogenbewegung nach dem Öffnen der Kontakte entsprechend unterstützt.

Die Windungszahl der Magnetspule wird einerseits so bemessen, daß der Strom ein ausreichendes Magnetfeld für die Lichtbogenbewegung erzeugt. Es werden deshalb vorzugsweise wenigstens fünf Windungen gewählt. Andererseits wird die Windungszahl nicht zu hoch gewählt, damit die Zeitkonstante für den Aufbau des Magnetfeldes möglichst klein und dementsprechend auch die Schaltzeit des Schalters klein wird. Die Windungszahl wird deshalb 20 nicht wesentlich überschreiten. Der Widerstand der Magnetspule wird so bemessen, daß der Strom in der Spule im Kurzschlußfall nach dem Erlöschen des Lichtbogens zwischen den Schaltkontakten nur noch einen geringen Bruchteil des Schalterstromes beträgt. Dieser verminderte Strom wird vom in Reihe angeordneten Leistungsschalter gelöscht.

Zur weiteren Erläuterung der Erfindung wird auf die Zeichnung Bezug genommen, in der ein Ausführungsbeispiel eines Schnellschalters gemäß der Erfindung mit einem selbstschließenden Kontaktsystem schematisch veranschaulicht ist. Es zeigen
- Figur 1: einen Schnellschalter im Längsschnitt und
- Figur 2: einen Querschnitt des Schalters gemäß Figur 1 schematisch veranschaulicht.

In der Ausführungsform gemäß Figur 1 enthält der Schnellschalter ein selbstschließendes doppelunterbrechendes Kontaktsystem 2 mit zwei Festkontakten 3 und 4 und einer Kontaktbrücke 5, die derart gestaltet sind, daß der Strom 1 jeweils in den Leiterteilen, welche an die in der Figur nicht näher bezeichneten Kontaktauflagen angrenzen, entgegengesetzte Richtung hat. Durch die Lorentzkraft dieser Leiterschleifen wird ein nach dem Öffnen der Kontakte entstehender Lichtbogen in der Schaltkammer entsprechend beschleunigt und über Laufschienen 6 und 7 bzw. 8 und 9 in Löschbleche 10 bzw. 11 getrieben, die vorzugsweise noch mit Ausblasöffnungen 12 bzw. 13 versehen sein können. Die Anschlußleiter 14 und 15 des Kontaktsystems 2 sind durch ein Gehäuse 16 elektrisch isoliert hindurchgeführt. Die Kontaktbrücke 5 ist mit Kontaktfedern 16 und 17 versehen, welche die Kontaktbrücke 5 geschlossen halten. Ihre Federkraft ist nach dem Nennstrom des Schnellschalters bemessen. Diese Federkraft kann beispielsweise für einen Schnellschalter mit einem Nennstrom von 100 A beispielsweise 8 N betragen.

Dem Kontaktsystem 2 ist ein Magnetantrieb 20 zugeordnet, der ein U-förmiges Magnetjoch enthält, von dem in der Figur der mittlere Schenkel 21 im Schnitt sichtbar ist, der mit einer Magnetspule 25 mit wenigstens einer, vorzugsweise mehreren Windungen versehen ist. Die Windungszahl wird so bemessen, daß ein ausreichendes Magnetfeld für die Lichtbogenbewegung und die Beschleunigung der Kontaktbrücke 5 erzeugt wird. Sie wird deshalb insbesondere wenigstens fünf Windungen enthalten. Die maximale Windungszahl ist dadurch gegeben, daß die Zeit des Stromanstiegs begrenzt werden muß. Die Windungszahl wird deshalb 20 nicht wesentlich überschreiten und insbesondere höchstens 10 betragen.

Zum Magnetantrieb 20 gehört außerdem ein Zusatzantrieb 30 mit einem Blockierstift 32, dessen oberes Ende mit Hilfe einer Positionierfeder 34 gegen die Kontaktbrücke 5 gedrückt wird. Am unteren Ende des Blockierstiftes 32 ist ein Anker 36 aus ferromagnetischem Material derart angeordnet, daß im geschlossenen Zustand der Kontaktbrücke 5 ein Arbeitsluftspalt 38 zwischen dem Anker 36 und den Festkontakten 3 und 4 gebildet wird.

Der Anker 36 befindet sich gemäß Figur 2 unterhalb der Enden der seitlichen Schenkel 22 und 23 des Magnetjoches, die parallel zur Bewegungsebene der Kontaktbrücke 5 angeordnet sind. Die der Kontaktbrücke 5 zugewandte innere Oberfläche des Magnetjoches sowie die Stirnflächen der seitlichen Schenkel 22 und 23 sind mit einer Beschichtung 39 versehen, die aus einem feuerfesten Material, vorzugsweise einem temperaturbeständigen Kunststoff, besteht. Die den Festkontakten 3 und 4 zugewandte Oberfläche des Ankers 36 ist ebenfalls mit einer elektrischen Isolierung 37 versehen. In Reihe mit der Magnetspule 25 kann vorzugsweise noch ein Widerstand 28 vorgesehen sein, dessen Widerstandswert bei einem Schnellschalter für eine Netzspannung von 380 V und einen Nennstrom von 100 A, beispielsweise 200 m , betragen kann.

Bei geschlossenem Kontaktsystem 2 ist der Spannungsabfall zu klein, er beträgt nicht wesentlich mehr als 0 V, so daß die Magnetspule 25 praktisch stromlos ist. Das Magnetjoch wird in diesem Falle praktisch nur durch die Strombahn mit dem Nennstrom I erregt und erzeugt nur ein geringes Magnetfeld. Dabei wird eine ausreichende Stromtragfähigkeit bei geschlossenen Kontakten gewährleistet.

Der Magnetantrieb 20 bildet mit dem Anker 36 des Zusatzantriebs 30 eine zusätzliche Öffnungshilfe für die Kontaktbrücke 5. Der Anker 36 befindet sich unterhalb der seitlichen Schenkel 22 und 23 im Streufeld des Magnetjoches und wird im Kurzschlußfall von dem magnetisierten Magnetjoch angezogen. Durch die Breite des Arbeitsluftspalts 38 kann der Zusatzantrieb 30 auf einen vorbestimmten Öffnungsstrom eingestellt werden. Außerdem verhindert dieser Anker 36, daß nach dem Öffnen des Kontaktsystems 2 und der Lichtbogenwanderung in die Löschbleche 10 und 11 die geöffnete Kontaktbrücke 5 wieder schließen kann, solange noch ein ausreichend hoher Strom durch die Magnetspule 25 fließt. Damit die Kontaktfedern 16 und 17 einerseits die Öffnungsbewegung der Kontaktbrücke 5 nicht behindern, andererseits aber nach der Stromlöschung das Kontaktsystem 2 wieder schließt, wird beispielsweise eine Kontaktkraft von etwa 3,5 N eingestellt.

Mit dieser Ausführungsform des Schnellschalters erhält man bei einer Spannung von 240 V einphasig und einem prospektiven Kurzschlußstrom von beispielsweise 40 kA mit einer Stromamplitude von 57 kA einen Durchlaßstrom von 14 kA. Die Bogenspannung zwischen den geöffneten Kontakten des Kontaktsystems 2 steigt innerhalb einer ms auf etwa 800 V an und die Stromkommutierung auf die Magnetspule erfolgt in etwa 1,5 ms. In der Magnetspule 25 wird der Strom I₁ auf etwa 2 kA begrenzt. Dieser Spulenstrom, der im allgemeinen nur noch höchstens 1/5, insbesondere höchstens 1/10 des Durchlaßstromes, beträgt, wird vom Leistungsschalter gelöscht.

## Patentansprüche

1. Elektromechanischer Schnellschalter mit einem vorzugsweise selbstschließenden Kontaktsystem (2) aus Festkontakten (3, 4) und Bewegkontakten (5), wobei der Schalter als strombegrenzendes Schaltelement in Reihe mit einem Leistungsschalter anordenbar ist, mit einem Magnetantrieb (20) aus einem U-förmigen Magnetjoch (21, 22, 23), dessen seitliche Schenkel (22, 23) einen Schlitz bilden, in dem sich der Bewegkontakt (5) des Kontaktsystems (2) befindet, und dessen mittlerer Schenkel (21) mit einer Magnetspule (25) versehen ist, **dadurch gekennzeichnet**
- daß das gesamte Kontaktsystem (2) aus Festkontakten (3, 4) und Bewegkontakten (5) zwischen den seitlichen Schenkeln (22, 23) des Magnetjoches (20) angeordnet und die Magnetspule (25) dem Kontaktsystem (2) parallelgeschaltet ist,
- und daß für den Bewegkontakt (5) des Kontaktsystems (2) ein Zusatzantrieb (30) vorgesehen ist, der einen Magnetanker (36) enthält, der unterhalb der seitlichen Schenkel (22, 23) des Magnetjoches (20) in dessen Streufeld angeordnet und mit den Bewegkontakten (5) mechanisch gekoppelt ist.

2. Schnellschalter nach Anspruch 1, wobei als Kontaktsystem (2) neben den Festkontakten (3, 4) eine doppelunterbrechende Kontaktbrücke (5), deren Schaltstrecken jeweils in einer Schaltkammer mit Lichtbogenlaufschienen und Löschblechen angeordnet sind, als Bewegkontakte vorhanden ist, **dadurch gekennzeichnet**, daß die Festkontakte (3, 4) jeweils als U-Kontaktstücke gestaltet sind, die derart angeordnet sind, daß der Strom (I) in der Kontaktbrücke (5) und den an die Schaltstrecke angrenzenden Teile der Festkontakte (3, 4) jeweils eine Stromschleife bildet, deren Lorentzkraft zu den Löschblechen (10 bzw. 13) gerichtet ist.

3. Schnellschalter nach Anspruch 1, **dadurch gekennzeichnet**, daß die Windungszahl der Magnetspule (25) höchstens 20 beträgt.

4. Schnellschalter nach Anspruch 1, **dadurch gekennzeichnet**, daß die Windungszahl der Magnetspule (25) 5 bis 10 beträgt.

5. Schnellschalter nach Anspruch 1, **dadurch gekennzeichnet**, daß der Widerstand der Magnetspule (25) so bemessen ist, daß im Kurzschlußfall nach der Lichtbogenlöschung im Kontaktsystem (2) der Strom (I₁) in der Magnetspule (25) höchstens 1/5 des Schalterstromes (I) beträgt.

6. Schnellschalter nach Anspruch 1, **dadurch gekennzeichnet**, daß der Widerstand der Magnetspule (25) so bemessen ist, daß im Kurzschlußfall nach der Lichtbogenlöschung im Kontaktsystem (2) der Strom (I₁) höchstens 1/10 des Schalterstromes (I) beträgt.

## Claims

1. Electromechanical high-speed circuit-breaker with a preferably self-closing contact system (2) comprising fixed contacts (3, 4) and moving contacts (5), with the circuit-breaker being capable of being arranged in series with a power circuit-breaker as current-limiting switching element, having a magnetic drive (20) comprising a U-shaped magnet yoke (21, 22, 23), the lateral limbs (22, 23) of which form a slot in which the moving contact (5) of the contact system (2) is located, and the centre limb (21) of which is provided with a magnetic coil (25), characterized in that
- the entire contact system (2) comprising fixed contacts (3, 4) and moving contacts (5) is arranged between the lateral limbs (22, 23) of the magnet yoke (20) and the magnetic coil (25) is connected in parallel with the contact system (2),
- for the moving contact (5) of the contact system (2) an additional drive (30) is provided, which contains a magnet armature (36) which is arranged beneath the lateral limbs (22, 23) of the magnet yoke (20) in its leakage field and is mechanically coupled to the moving contacts (5).

2. High-speed circuit-breaker according to claim 1, whereby as contact system (2) in addition to the fixed contacts (3, 4) a double-breaking contact bridge (5) is present as moving contacts, the breaker gaps of which contact bridge are in each case arranged in an interrupting chamber with arc guide rails and splitters, characterized in that the fixed contacts (3, 4) are in each case formed as U contact pieces which are arranged in such a way that the current (I) in the contact bridge (5) and the parts of the fixed contacts (3, 4) adjoining the breaker gap in each case forms a current loop, the Lorentz force of which is directed to the splitters (10 and 13).

3. High-speed circuit-breaker according to claim 1, characterized in that the number of turns of the magnetic coil (25) amounts to at most 20.

4. High-speed circuit-breaker according to claim 1, characterized in that the number of turns of the magnetic coil (25) amounts to 5 to 10.

5. High-speed circuit-breaker according to claim 1, characterized in that the resistance of the magnetic coil (25) is measured such that in the event of a short circuit after the arc extinction in the contact system (2) the current (I₁) in the magnetic coil (25) amounts to at most 1/5 of the switch current (I).

6. High-speed circuit-breaker according to claim 1, characterized in that the resistance of the magnetic coil (25) is measured such that in the event of a short circuit after the arc extinction in the contact system (2) the current (I₁) amounts to at most 1/10 of the switch current (I).

## Revendications

1. Interrupteur électromécanique à action rapide comportant un système de contacts (2) se fermant de préférence automatiquement et constitué par des contacts fixes (3,4) et des contacts mobiles (5), l'interrupteur pouvant être monté, en tant qu'élément de commutation limitant le courant, en série avec un disjoncteur, et comportant un système d'entraînement magnétique (20) formé par une culasse magnétique en forme de U (21,22,23), dont les branches latérales (22,23) délimitent une fente, dans laquelle est situé le contact mobile (5) du système de contacts (2) et dont la base médiane est équipée d'une bobine magnétique (25), caractérisé par le fait
- que l'ensemble du système de contacts (2) constitué par des contacts fixes (3,4) et des contacts mobiles (5) est disposé entre les branches latérales (22,23) de la culasse magnétique (20), et la bobine magnétique (25) est branchée en parallèle avec le système de contacts (2), et
- que pour le contact mobile (5) du système de contacts (2) il est prévu un dispositif d'entraînement supplémentaire (30) qui comporte une armature magnétique (36), qui est disposée au-dessous des branches latérales (22,23) de la culasse magnétique (20), dans le champ de fuite de cette culasse, et est accouplée mécaniquement aux contacts mobiles (5).

2. Interrupteur à action rapide suivant la revendication 1, dans lequel il est prévu, comme système de contacts (2), en plus des contacts fixes (3,4), un pont de contacts (5) réalisant une interruption double et dont les sections de coupure sont disposées respectivement dans une chambre de coupure avec des rails de passage d'arc électrique et des tôles d'extinction d'arc, en tant que contacts mobiles, caractérisé par le fait que les contacts fixes (3,4) sont agencés respectivement sous la forme de pièces de contact en U, qui sont disposées de telle sorte que le courant (I) dans le pont de contacts (5) et dans les parties, qui jouxtent la section de coupure, des contacts fixes (3,4) forme respectivement une boucle de courant, dont la force de Lorentz est dirigée vers les tôles d'extinction (10 ou 13).

3. Interrupteur à action rapide suivant la revendication 1, caractérisé par le fait que le nombre des spires de la bobine magnétique (25) est égal au maximum à 20.

4. Interrupteur à action rapide suivant la revendication 1, caractérisé par le fait que le nombre des spires de la bobine magnétique (25) est compris entre 5 et 10.

5. Interrupteur à action rapide suivant la revendication 1, caractérisé par le fait que la résistance de la bobine magnétique (25) est dimensionnée de telle sorte que dans le cas d'un court-circuit, après l'extinction d'un arc électrique, dans le système de contacts (2), le courant (11) circulant dans la bobine magnétique (25) est égal au maximum à 1/5 du courant (I) de l'interrupteur.

6. Interrupteur à action rapide suivant la revendication 1, caractérisé par le fait que la résistance de la bobine magnétique (25) est dimensionnée de telle sorte que lors d'un court-circuit, après l'extinction de l'arc électrique, dans le système de contacts (2), le courant (I₁) est égal au maximum à 1/10 du courant (I) de l'interrupteur.
